# FASCICULE DE BREVET EUROPEEN

(11) **EP 0 533 601 B1**
(45) Date de publication et mention de la délivrance du brevet: **15.11.1995**
(21) Numéro de dépôt: 92440104.5
(22) Date de dépôt: 18.09.1992
(51) Int. Cl.: D01H 7/48

(54) **Doigt presseur pour bancs à broches**
Pressfinger für Spinnmaschinen
Pressure finger for spinning machines

(30) Priorité: 18.09.1991 FR 9111774
(43) Date de publication de la demande: 24.03.1993
(73) Titulaire: N. SCHLUMBERGER ET CIE, S.A., F-68500 Guebwiller (FR)
(72) Inventeur:
(74) Mandataire: Nuss, Pierre

(56) Documents cités:
- DE-A- 3 023 241
- GB-A- 459 672
- US-A- 1 569 534

## Description

La présente invention concerne le domaine de l'industrie textile, en particulier les bancs à broches pour fibres longues et plus particulièrement le doigt presseur formant partie intégrante de l'ailette et servant à enrouler la mèche sur la bobine, c'est-à-dire servant à la formation de la bobine et a pour objet un tel doigt presseur (DE-A-3 023 241, GB-A-459 672, US-A-1 569 534)

Actuellement, la majorité des bancs à broches sont généralement équipés d'une levée automatique des bobines, qui consiste à débarasser le banc de ses bobines pleines et à les remplacer par des bobinots vides. A cet effet, il est nécessaire de casser, à un moment donné, la mèche de chaque bobine (FR-A-2 665 187).

La présente invention a pour but de proposer d'améliorer la casse de chaque mèche.

Elle a, en effet, pour objet un doigt presseur pour bancs à broches caractérisé en ce qu'il est essentiellement pourvu d'une fente débouchant à une extrémité dans le trou de passage de la mèche, fermée à son autre extrémité et présentant une section transversale inférieure au diamètre de la mèche, la fente étant disposée de telle sorte que lorsqu'on procède à la rupture de la mèche (6) par un déplacement vertical de bas en haut de la bobine (5), la mèche quitte le trou de passage (2) et vient se loger dans la fente (1) pour réaliser un blocage.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est une vue de dessus d'un doigt presseur conforme à l'invention en position de casse de la mèche ;
la figure 2 est une vue analogue à celle de la figure 1 du doigt en position de renvidage ;
la figure 3 est une vue partielle en coupe et en élévation latérale du doigt presseur sur une bobine en formation, et
les figures 4 et 5 représentent deux variantes de réalisation possibles de la fente de blocage de la mèche.

Conformément à l'invention et comme le montrent, à titre d'exemple, les figures 1 et 2 des dessins annexés, le doigt presseur 4 pour bancs à broches est essentiellement pourvu d'une fente 1, débouchant à une extrémité dans le trou de passage 2 de la mèche 6, fermée à son autre extrémité et présentant une section transversale inférieure au diamètre de la mèche.

Ainsi, lorsqu'on procède à la rupture de la mèche par un déplacement vertical de bas en haut de la bobine 5, la mèche 6 quitte le trou de passage 2 et vient se loger dans la fente 1, qui est dimensionnée de manière à réaliser un blocage de la mèche lors de la traction verticale résultante, de sorte qu'il s'ensuit une rupture de la mèche 6 se produisant forcément entre la bobine 5 et le doigt presseur 4 (figure 1).

Une telle rupture est réalisée pour chaque mèche 6 du banc à broches lors de la levée automatique des bobines 5.

Un tel procédé de rupture présente l'avantage d'éviter une rupture de la mèche 6 à l'intérieur de l'ailette ou sur le doigt presseur 4, ce qui entraînerait une gêne pour le démarrage du renvidage d'une nouvelle bobine. En effet, lors de la remise en route de la machine, la mèche 6 est tirée horizontalement et quitte de ce fait automatiquement la fente 1 afin de reprendre sa position normale représentée à la figure 2, c'est-à-dire de passage dans le trou 2.

Selon une caractéristique de l'invention, la fente 1 présente une forme conique assurant un blocage automatique de la mèche 6 quelle que soit la dimension de cette dernière (figure 4).

Il est également possible, comme le montre la figure 5, de prévoir une fente 1 à faces parallèles. Les faces de la fente 1 sont usinées à angles vifs, sans bavure. Une telle réalisation des faces de la fente 1 est destinée à mieux assurer le blocage de la mèche 6, sans pour autant accrocher les fibres.

Conformément à une autre caractéristique de l'invention, et comme le montrent plus particulièrement les figures 1 à 3, le doigt presseur 4 est avantageusement pourvu d'une tôle déflectrice 3. Une telle tôle 3 est destinée à éviter que le doigt presseur 4 s'accroche dans les spires de la bobine 5 lors du mouvement vertical de bas en haut de la bobine.

Cette tôle 3 glisse ainsi, sans accrocher, sur le cône de la bobine 5 et provoque l'ouverture du doigt presseur 4 malgré la traction de la mèche 6.

La tôle déflectrice 3 présente avantageusement une forte inclinaison par rapport à la verticale, afin d'épouser la pente du cône de la bobine en évitant d'accrocher les spires de cette dernière et de manière à favoriser l'ouverture du doigt presseur 4.

L'inclinaison de la tôle déflectrice 3 par rapport à la verticale est, de préférence, comprise entre 100° et 150°.

Grâce à l'invention, il est possible de réaliser un doigt presseur pour bancs à broches permettant une casse aisée de la mèche en fin d'opération de renvidage, tout en assurant la présence d'une extrémité de ladite mèche sous le doigt presseur au début de l'opération de renvidage d'une nouvelle bobine.

## Revendications

1. Doigt presseur pour bancs à broches caractérisé en ce qu'il est essentiellement pourvu d'une fente (1), débouchant à une extrémité dans le trou de passage (2) de la mèche (6), fermée à son autre extrémité et présentant une section transversale inférieure au diamètre de la mèche, la fente étant disposée de telle sorte que lorsqu'on procède à la rupture de la mèche (6) par un déplacement vertical de bas en haut de la bobine (5), la mèche quitte le trou de passage (2) et vient se loger dans la fente (1) pour réaliser un blocage.

2. Doigt presseur, suivant la revendication 1, caractérisé en ce que la fente (1) présente une forme conique assurant un blocage automatique de la mèche (6) quelle que soit la dimension de cette dernière.

3. Doigt presseur, suivant la revendication 1, caractérisé en ce que la fente (1) présente des faces parallèles.

4. Doigt presseur, suivant l'une quelconque des revendications 1 à 3, caractérisé en ce que les faces de la fente (1) sont usinées à angles vifs, sans bavure.

5. Doigt presseur, suivant la revendication 1, caractérisé en ce qu'il est avantageusement pourvu d'une tôle déflectrice (3).

6. Doigt presseur, suivant la revendication 5, caractérisé en ce que la tôle déflectrice (3) présente avantageusement une forte inclinaison par rapport à la verticale, afin d'épouser la pente du cône de la bobine en évitant d'accrocher les spires de cette dernière et de manière à favoriser l'ouverture du doigt presseur (4).

7. Doigt presseur, suivant l'une quelconque des revendications 5 et 6, caractérisé en ce que l'inclinaison de la tôle déflectrice (3) par rapport à la verticale est, de préférence, comprise entre 100° et 150°.

## Claims

1. Pressing finger for roving frames, characterised in that it is essentially provided with a slot (1) opening at one end in the through hole (2) of the roving (6), closed at its other end and having a cross section which is smaller than the diameter of the roving, the slot being disposed in such a manner that in the event of breaking of the roving (6) by a vertical up and down displacement of the bobbin (5), the roving leaves the through hole (2) and comes to lodge in the slot (1) for realizing a blockage.

2. Pressing finger according to claim 1, characterised in that the slot (1) has a conical shape allowing automatic blockage of the roving (6) whatever the size of the roving (6).

3. Pressing finger according to claim 1, characterised in that the slot (1) has parallel faces.

4. Pressing finger according to any one of claims 1 to 3, characterised in that the faces of the slot (1) are machined at sharp angles without burrs.

5. Pressing finger according to claim 1, characterised in that it is advantageously provided with a deflecting plate (3).

6. Pressing finger according to claim 5, characterised in that the deflecting plate (3) is advantageously markedly inclined to the vertical so as to correspond to the slope of the spool cone while avoiding detaching the turns of the spool and so as to promote the opening of the pressing finger (4).

7. Pressing finger according to any one of claims 5 and 6, characterised in that the inclination of the deflecting plate (3) relative to the vertical is preferably between 100 and 150°.

## Patentansprüche

1. Preßfinger für Spindelbänke, dadurch gekennzeichnet, daß er im wesentlichen mit einem Spalt (1) versehen ist, der mit seinem einen Ende von dem Durchgangsloch (2) für die Lunte (6) ausgeht, an seinem anderen Ende geschlossen ist und einen transversalen Querschnitt aufweist, der kleiner ist als der Durchmesser der Lunte, wobei der Spalt so angeordnet ist, daß dann, wenn man die Lunte (6) dadurch abreißt, daß man die Spule (5) in vertikaler Richtung von oben nach unten bewegt, die Lunte das Durchgangsloch (2) verläßt und in dem Spalt (1) zu liegen kommt, wodurch man ein Festlegen erhält.

2. Preßfinger nach Anspruch 2, dadurch gekennzeichnet, daß der Spalt (1) konische Gestalt aufweist, und so ein automatisches Blockieren der Lunte (6) unabhängig von der Abmessung der letzteren gewährleistet.

3. Preßfinger nach Anspruch 1, dadurch gekennzeichnet, daß der Spalt (1) parallele Begrenzungsflächen aufweist.

4. Preßfinger nach einem der Ansprüche 1 bis 3, dadurch gekennzeichnet, daß die Begrenzungsflächen des Spaltes (1) unter scharfen Winkeln angestellt sind, jedoch gratfrei gearbeitet sind.

5. Preßfinger nach Anspruch 1, dadurch gekennzeichnet, daß er vorzugsweise mit einem Ablenkblech (3) versehen ist.

6. Preßfinger nach Anspruch 5, dadurch gekennzeichnet, daß das Ablenkblech (3) vorzugsweise eine starke Neigung zur Vertikalen aufweist, damit es sich der Neigung des Kegels der Spule anpaßt, wodurch verhindert wird, daß es sich an den Windungen der letzteren verhakt, und ein Öffnen des Preßfingers (4) gegünstigt wird.

7. Preßfinger nach Anspruch 5 oder 6, dadurch gekennzeichnet, daß die Neigung des Ablenkbleches (3) zur Vertikalen vorzugsweise zwischen 100° und 150° beträgt.
